# EUROPÄISCHE PATENTSCHRIFT

(11) **EP 1 978 602 B1**
(45) Veröffentlichungstag und Bekanntmachung des Hinweises auf die Patenterteilung: **18.04.2012**
(21) Anmeldenummer: 08102920.9
(22) Anmeldetag: 26.03.2008
(51) Int. Cl.: H01R 12/71

(54) **Leiterplattenverbinder**
Circuit board connector
Connecteur pour circuits imprimés

(30) Priorität: 03.04.2007 DE 202007005013 U
(43) Veröffentlichungstag der Anmeldung: 08.10.2008
(73) Patentinhaber: Weidmüller Interface GmbH & Co. KG, 32758 Detmold (DE)
(72) Erfinder: TÜRSCHMANN, Dieter, 64331, Weiterstadt (DE); STURM, Michael, 63674, Altenstadt (DE); HANKE, Dirk, 32657, Lemgo (DE); DOMRATH, Manfred, 26826, Weener (DE)
(74) Vertreter: Dantz, Jan Henning

(56) Entgegenhaltungen:
- EP-A2- 1 237 400
- DE-A1- 2 651 345
- FR-A1- 2 231 875
- US-A1- 2006 014 417

## Beschreibung

Die Erfindung betrifft einen Leiterplattenverbinder nach dem Oberbegriff des Anspruchs 1.

Ein Leiterplattenverbinder ist aus der DE 103 55 456 bekannt. Dieser Leiterplattenverbinder ist mittels Rastzapfen oder spezieller Böcke auf einer Leiterplatte verrastbar, wobei er im verrasteten Zustand mit Federkontakten Kontaktbereiche auf der Leiterplatte kontaktiert. Die Kontaktierung erfolgt derart mit nur einer einzigen Anschlussleiste. Eine weitere, leiterplattenseitige Stift- oder Buchsenleiste ist nicht erforderlich.

Ein gattungsgemäßer Leiterplattenverbinder ist zudem aus der US 2006/0014417 bekannt. Die Befestigung an der Leiterplatte erfolgt mittels Schrauben.

Der gattungsgemäße Leiterplattenverbinder hat sich an sich bewährt. Er soll aber hinsichtlich der Art seiner Montage auf der Leiterplatte und insbesondere auch hinsichtlich der Möglichkeit einer Demontage von der Leiterplatte weiterentwickelt werden.

Die Lösung dieses Problems ist die Aufgabe der Erfindung.

Die Erfindung löst diese Aufgabe durch den Gegenstand des Anspruchs 1.

Dabei durchgreift der Verriegelungsbolzen die Durchgangsöffnung vollständig, wobei er in der Verriegelungsstellung die Leiterplatte mit dem Verriegelungskopf auf der vom Gehäuse abgewandten Seite hintergreift.

Durch den Einsatz dieser Vorrichtungen ist es nach wie vor möglich, auf ein leiterplattenseitiges Gegenstück wie eine Stiftleiste oder eine lötbare Buchsenleiste zu verzichten und eine kostengünstige Kontaktierung der Kontaktpads an der Leiterplatte ohne ein Verlöten der Kontakte mit den Kontaktpads vorzunehmen. Die Kontaktierung geschieht schnell, einfach und sicher vorzugsweise mit einem Werkzeug wie einem Schraubendreher, mit dem die Verriegelungsbolzen vorzugsweise mit weniger als einer vollständigen Drehung festgelegt oder gelöst werden. Einen besonderen Vorteil bildet die gegebene Demontierbarkeit durch das Lösen der Verriegelung.

Alternativ kann der Verriegelungsbolzen mit jeweils einer der Durchgangsöffnungen auch einen Bajonettverschluß ausbilden. Noch einfacher baut aber der Exzenterbolzen, der mit dem Verriegelungskopf die Leiterplatte in der Verriegelungsstellung hintergreift.

Weitere vorteilhafte Ausgestaltungen sind in den übrigen Unteransprüchen angegeben.

Nachfolgend wird die Erfindung anhand von Ausführungsbeispielen näher beschrieben. Es zeigt:
- Fig.1a, b: perspektivische Darstellungen eines Leiterplattenverbinders vor seiner Montage auf der Leiterplatte;
- Fig.2: den auf die Leiterplatte aufgesetzten, aber dort noch nicht verriegelten Leiterplattenverbinder aus Fig. 1; und
- Fig. 3a, b: eine Ansicht eines Abschnittes einer Leiterplatte beim Verriegeln des Leiterplattenverbinders von der dem Leiterplattenverbinder gegenüberliegenden Seite her vor und nach dem Verriegeln.

Fig. 1 zeigt eine Leiterplatte 1, welche mit in einer Reihe angeordneten, voneinander beabstandeten Kontaktpads, insbesondere Lötpads 4a, 4b, ... versehen ist.

Seitlich neben den voneinander abgewandten Enden der Reihe 3 aus den Lötpads 4a, ... sind hier jeweils beispielhaft nebeneinander ein größeres erstes Durchgangsloch 5a, 5b und eine Öffnung, hier ein zweites kleineres Durchgangsloch 6a, 6b, durch die Leiterplatte 1 ausgebildet.

Zur Kontaktierung der Lötpads 4a, ... der Leiterplatte 1 dient ein Leiterplattenverbinder 7. Dieser Leiterplattenverbinder 7 ist als Anschlussleiste mit einem länglichen Gehäuse 8 ausgebildet, welches mit in einer Reihe angeordneten Anschlusskammern 9a, b, c, ... in einem Raster versehen ist, das dem Raster der Lötpads 4 auf der Leiterplatte entspricht.

Die Anschlusskammern 9 sind mit Anschlüssen zum Anschluss externer Leiter (beides hier nicht dargestellt, siehe den eingangs genannten Stand der Technik) versehen. Diese Anschlüsse können an sich in beliebiger Anschlusstechnik wie Druckfeder, Zugfeder, Schraubanschlüsse, IDC-Kontakte- usw. ausgebildet sein, wobei es sich anbietet, die Anschlüsse als Druckfederkontakte in Direktstecktechnik (Push-In) auszulegen, welche vorzugsweise in metallenen Klemmkäfigen angeordnet sind (hier nicht dargestellt).

Die Anschlusskammern 9 sind an der im montierten Zustand von der Leiterplatte 1 abgewandten Seite des Gehäuses 8 und auch zur Leiterplatte 1 hin offen ausgebildet.

Aus der Anschlussleiste bzw. deren Gehäuse 8 stehen an der zur Leiterplatte gewandten Seite Federkontakte (Kontaktzungen) 10a, b, c, ... vor, die vorzugsweise direkt an die Anschlüsse in den Anschlusskammern angeformt sind und die derart voneinander beabstandet sind, dass sie im montierten Zustand die Lötpads 4a, ... kontaktieren.

Es könnten auch mehrere Reihen von Lötpads 4a, ... und/oder Kontakten 10a,... vorgesehen sein (hier nicht dargestellt).

Seitlich neben den Enden der Reihe aus den federnden Kontakten 8a,... ist am Gehäuse einerseits jeweils ein Positionierungsstift 11 ausgebildet, der zur Leiterplatte 1 hin vom Gehäuse 8 vorsteht und in das hier kleinere Durchgangsloch 6a bzw. 6b eingreift und die Anschlussleiste ergänzend abstützt.

Seitlich neben den Enden der Reihe aus den federnden Kontakten 8a,... ist am Gehäuse 8 ferner jeweils ein am Gehäuse um seine Längsachse L drehbar drehbarer Verriegelungsbolzen 12 angeordnet, der eine Durchgangsöffnung 13 im Gehäuse 8 durchgreift und zum Verriegeln des Leiterplattenverbinders 1 an der Leiterplatte ausgebildet ist.

Hier ist der Verriegelungsbolzen 12 in vorteilhafter Weise als Exzenterbolzen ausgebildet, der ausgehend von einem zylindrischen Abschnitt, welcher die Durchgangsöffnung 13 durchsetzt und dessen Längsachse L die Drehachse des Verriegelungsbolzens 12 bildet, einen kurbelzapfenartigen, exzentrisch zur Drehachse in richtung der Leiterplatte vorstehenden Zapfenabschnitt 14 aufweist, an den ein Verriegelungskopf 15 angeformt oder angesetzt ist, der sich derart an den Zapfenabschnitt 14 anschließt und der derart bemessen und ausgelegt ist, dass er durch das Durchgangsloch 13 durchsteckbar ist und dann durch eine Drehbewegung von weniger als 360° in einer Verriegelungsstellung bringbar ist, in welcher er die vom Leiterplattenverbinder 7 abgewandte Seite 2 der Leiterplatte 1 hintergreift. Die Kontaktkraft kann nun den Leiterplattenverbinder 7 nicht mehr anheben. Ein Lösen des Leiterplattenverbinders 7 geschieht durch Zurückdrehen der Exenterbolzen 12.

Durch die Positionierungsstifte 11 kann der Leiterplattenverbinder 7 bzw. kann die Klemme beim Drehen der Exenterbolzen nicht verrutschen und gleichzeitig kann hierüber ein Fehlstecken verhindert werden.

Beim Aufsetzen der Klemme auf die Leiterplatte 1 kann sowohl die Federkraft der Kontakte durch Andrücken der Klemme per Hand erfolgen, es ist aber auch eine Lösung denkbar, bei der dieses durch geeignete Schrägen am Exenterkopf geschieht. Z.B. dann erfolgt eine kombinierte Dreh- und Hebe-Bewegung bei der Exenterbetätigung. So kann der Verriegelungskopf 15 z.B. mit einer Anschrägung im Unfangsrichtung versehen werden, damit ein Verklemmen des Verriegelungskopfes 15 an der Unterseite erfolgt (nicht dargestellt). Eine konische Form der Verriegelungsköpfe 15 erleichtert das Einführen in die Durchgangslöcher 5.

Vorzugsweise weisen die Verriegelungsbolzen 12 eine Ansatzkontur 16 zum Ansetzen eines Betätigungswerkzeuges, insbesondere eines Schraubendrehers, auf.

### Bezugszeichen

- Leiterplatte: 1
- Seite: 2
- Kontaktpads: 2a, 2b, ... ,
- Reihe: 3
- erste Durchgangslöcher: 5a, 5b
- zweite Durchgangslöcher: 6a, 6b
- Leiterplattenverbinder: 7
- Gehäuse: 8
- Anschlusskammern: 9a, b, c, ...
- Federkontakte: 10a, b, c, ...
- Positionierungsstifte: 11
- Verriegelungsbolzen: 12
- Durchgangsöffnung: 13
- Längsachse: L
- Zapfenabschnitt: 14
- Verriegelungskopf: 15
- Ansatzkontur: 16

## Patentansprüche

1. Leiteiplattenverbinder (7) zum Kontaktieren einer Leiterplatte (1), wobei der Leiterplattenverbinder (1) ein Gehäuse (8) aufweist, wobei am Gehäuse (8) wenigstens ein um seine eigene Längsachse L drehbarer Verriegelungsbolzen (12) angeordnet ist, der in eine Durchgangsöffnung (13) im Gehäuse (8) eingreift und zum Verriegeln des Leiterplattenverbinders an der Leiterplatte (1) durch eine Drehbewegung ausgebildet ist, **dadurch gekennzeichnet, dass**
a) der wenigstens eine Verriegelungsbolzen (12) als Exzenterbolzen (12) ausgebildet ist
b) der Exzenterbolzen (12) ausgehend von einem zylindrischen Abschnitt, welcher die Durchgangsöffnung (13) durchsetzt und dessen Längsachse L die Drehachse des Verriegelungsbolzens (12) bildet, einen kurbelzapfenartigen, exzentrisch zur Drehachse in richtung der Leiterplatte vorstehenden Zapfenabschnitt (14) aufweist, an den der Verriegelungskopf (15) angeformt ist, und
c) der Verriegelungskopf (15) sich derart an den Zapfenabschnitt (14) anschließt und das er derart bemessen und ausgelegt ist, dass er durch das Durchgangsloch (13) durchsteckbar ist und dann durch eine Drehbewegung von weniger als 360° in eine Verriegelungsstellung bringbar ist, in welcher er die vom Leiterplattenverbinder abgewandte Seite (2) der Leiterplatte (1) hintergreifen kann.

2. Leiterplattenverbinder nach Anspruch 1, **dadurch gekennzeichnet, dass** aus dem Gehäuse (8) Federkontakte (10) vorstehen, die zur Kontaktierung von Kontaktpads (4) der Leiterplatte ausgelegt sind.

3. Leiterplattenverbinder nach Anspruch 1 oder 2, **dadurch gekennzeichnet, dass** der Verriegelungsbolzen (12) zum Verriegeln des Leiterplattenverbinders an der Leiterplatte (1) durch eine kombinierte Dreh- und Hebebewegung ausgebildet ist.

4. Leiterplattenverbinder nach Anspruch 1, 2 oder 3, **dadurch gekennzeichnet, dass** der Verriegelungsbolzen (12) die Durchgangsöffnung (13) durchgreift und dass er in der Verriegelungsstellung mit dem Verriegelungskopf (15) die Leiterplatte (1) auf der vom Gehäuse (8) abgewandten Seite (2) hintergreifen kann.

5. Leiterplattenverbinder nach einem der vorstehenden Ansprüche, **dadurch gekennzeichnet, dass** am Gehäuse seitlich der Federkontakte jeweils einer der Verriegelungsbolzen (12) ausgebildet ist.

6. Leiterplattenverbinder nach einem der vorstehenden Ansprüche, **dadurch gekennzeichnet, dass** ergänzend zu den Verriegelungsbolzen (12) Positionierungsstifte (11) am Gehäuse ausgebildet sind, die in weitere Öffnungen oder Durchgangslöcher (6) der Leiterplatte eingreifen können.

7. Leiterplattenverbinder nach einem der vorstehenden Ansprüche, **dadurch gekennzeichnet, dass** der Leiterplattenverbinder (7) als Anschlussleiste mit einem länglichen Gehäuse (8) ausgebildet ist.

8. Leiterplattenverbinder nach einem der vorstehenden Ansprüche, **dadurch gekennzeichnet, dass** das Gehäuse (8) mit in einer Reihe angeordneten Anschlusskammern (9a, b, c, ..) in einem Raster versehen ist, das dem Raster der Kontaktpads (4) auf der Leiterplatte entspricht, wobei die Anschlusskammern (9) mit Anschlüssen zum Anschluss externer Leiter versehen sind, welche leitend mit den Federkontakten zum Kontaktieren der Kontaktpads (4) verbunden sind.

9. Leiterplattenverbinder nach einem der vorstehenden Ansprüche, **dadurch gekennzeichnet, dass** die Verriegelungsbolzen (12) eine Ansatzkontur (16) zum Ansetzen eines Betätigungswerkzeuges, insbesondere eines Schraubendrehers, aufweisen.

10. Leiterplattenverbinder nach einem der vorstehenden Ansprüche, **dadurch gekennzeichnet, dass** der Verriegelungskopf (15) mit einer Anschrägung im Unfangsrichtung versehen ist.

11. Leiterplattenverbinder nach einem der vorstehenden Ansprüche, **dadurch gekennzeichnet, dass** der Verriegelungskopf (15) eine konische Form aufweist.

12. Leiterplattenverbinder nach einem der vorstehenden Ansprüche, **dadurch gekennzeichnet, dass** der Verriegelungsbolzen (12) mit der Durchgangsöffnungen (5) einen Bajonettverschluß ausbildet.

## Claims

1. Circuit board connector (7) for contacting a printed circuit board (1), the circuit board connector (7) having a housing (8), wherein at least one locking pin (12) which is rotatable about its own longitudinal axis L, which engages a through-opening (13) in the housing (8) and which is designed to lock the circuit board connector (7) on the printed circuit board (1) using a rotary movement is provided on the housing (8), **characterised in that**
a) the at least one locking pin (12) is designed as an eccentric pin (12),
b) **in that** the eccentric pin (12) has, starting from a cylindrical section passing through the through-opening (13) and having a longitudinal axis L which forms the axis of rotation of the eccentric pin (12), has a crank pin-type pin section (14) which projects towards the printed circuit board while being eccentric with respect to the axis of rotation and on which the locking head (15) is integrally formed, and
c) **in that** the locking head (15) adjoins the pin section (14) in such a way and is dimensioned and designed such that is can be inserted through the through-opening (13) and then be brought into a locking position in a rotary movement of less than 360°, in which locking position it can engage the side (2) of the printed circuit board (1) which is remote from the circuit board connector from behind.

2. Circuit board connector according to claim 1, **characterised in that** spring contacts (10) designed for contacting contact pads (4) of the printed circuit board project from the housing (8).

3. Circuit board connector according to claim 1 or 2, **characterised in that** the locking pin (12) is designed for locking the circuit board connector on the printed circuit board (1) in a combined rotary and lifting movement.

4. Circuit board connector according to claim 1, 2 or 3, **characterised in that** the locking pin (12) passes through the through-opening (13), and **in that** it can, in the locking position, engage the printed circuit board (1) from behind with the locking head (15) on the side (2) which is remote from the housing (8).

5. Circuit board connector according to any of the preceding claims, **characterised in that** one of the locking pins (12) is formed on the housing at the side of each spring contact.

6. Circuit board connector according to any of the preceding claims, **characterised in that**, to supplement the locking pins (12), positioning pins (11) which can engage further openings or through-openings (6) of the printed circuit board are provided on the housing.

7. Circuit board connector according to any of the preceding claims, **characterised in that** the circuit board connector (7) is designed as a terminal strip with an oblong housing (8).

8. Circuit board connector according to any of the preceding claims, **characterised in that** the housing (8) is provided with connecting clips (9a, b, c ...) arranged in a row in a grid corresponding to the grid of the contact pads (4) on the printed circuit board, the connecting clips (9) being provided with connectors for the connection of external conductors which are conductively connected to the spring contacts for contacting the contact pads (4).

9. Circuit board connector according to any of the preceding claims, **characterised in that** the locking pin (12) has an application contour (16) for the application of an operating tool, in particular a screwdriver.

10. Circuit board connector according to any of the preceding claims, **characterised in that** the locking head (15) is provided with a chamfer in the circumferential direction.

11. Circuit board connector according to any of the preceding claims, **characterised in that** the locking head (15) has a conical shape.

12. Circuit board connector according to any of the preceding claims, **characterised in that** the locking pin (12) forms a bayonet joint with the through-opening (5).

## Revendications

1. Connecteur pour circuit imprimé (7) servant à établir un contact électrique avec un circuit imprimé (1), le connecteur pour circuit imprimé (1) présentant un boîtier (8) sur lequel boîtier (8) est disposée au moins une broche de verrouillage (12) qui peut tourner autour de son propre axe longitudinal L, qui s'engage dans un orifice de traversée (13) du boîtier (8) et qui est formée de manière à verrouiller le connecteur pour circuit imprimé sur le circuit imprimé (1) par un mouvement de rotation, **caractérisé en ce que**
a) ladite au moins une broche de verrouillage (12) est réalisée sous la forme d'une broche excentrique (12),
b) la broche excentrique (12), à partir d'un segment cylindrique qui s'étend dans l'orifice de traversée (13) et dont l'axe longitudinal L forme l'axe de rotation de la broche de verrouillage (12), présente un segment de tourillon (14), analogue à un maneton de manivelle et excentré par rapport à l'axe de rotation en direction du circuit imprimé, sur lequel la tête de verrouillage (15) est formée d'un seul tenant, et
c) la tête de verrouillage (15) se raccorde au segment de tourillon (14) et est dimensionnée et formée de manière à pouvoir être enfoncée dans le trou de traversée (13) et à pouvoir être amenée ensuite, par un mouvement de rotation de moins de 360°, dans une position de verrouillage dans laquelle elle peut venir en prise à l'arrière de la face (2) du circuit imprimé (1) située à l'opposé du connecteur pour circuit imprimé.

2. Connecteur pour circuit imprimé selon la revendication 1, **caractérisé en ce que** des contacts à ressort (10) destinés à établir un contact électrique avec des pastilles de contact (4) du circuit imprimé dépassent du boîtier (8).

3. Connecteur pour circuit imprimé selon la revendication 1 ou la revendication 2, **caractérisé en ce que** la broche de verrouillage (12) est formée pour verrouiller le connecteur pour circuit imprimé sur le circuit imprimé (1) par un mouvement combiné de rotation et de soulèvement.

4. Connecteur pour circuit imprimé selon la revendication 1, la revendication 2 ou la revendication 3, **caractérisé en ce que** la broche de verrouillage (12) passe dans l'orifice de traversée (13) et **en ce que**, dans la position de verrouillage, elle peut venir en prise au moyen de la tête de verrouillage (15) à l'arrière de la face (2) du circuit imprimé (1) qui se trouve à l'opposé du boîtier (8).

5. Connecteur pour circuit imprimé selon l'une des revendications précédentes, **caractérisé en ce qu'**une des broches de verrouillage (12) est respectivement formée sur le boîtier latéralement par rapport aux contacts à ressort.

6. Connecteur pour circuit imprimé selon l'une des revendications précédentes, **caractérisé en ce que**, en complément des broches de verrouillage (12), des pions de positionnement (11) qui peuvent s'engager dans d'autres orifices ou trous de traversée (6) du circuit imprimé sont formés sur le boîtier.

7. Connecteur pour circuit imprimé selon l'une des revendications précédentes, **caractérisé en ce que** le connecteur pour circuit imprimé (7) est réalisé sous la forme d'une barrette de connexion possédant un boîtier (8) oblong.

8. Connecteur pour circuit imprimé selon l'une des revendications précédentes, **caractérisé en ce que** le boîtier (8) est doté d'alvéoles de connexion (9a, b, c ...) disposées en ligne selon un pas qui correspond au pas des pastilles de contact (4) du circuit imprimé, lesdites alvéoles de connexion (9) étant dotées de moyens de connexion de conducteurs externes reliés de manière conductrice aux contacts à ressort afin d'établir un contact électrique avec les pastilles de contact (4).

9. Connecteur pour circuit imprimé selon l'une des revendications précédentes, **caractérisé en ce que** les broches de verrouillage (12) présentent un profil creux (16) pour l'application d'un outil de manoeuvre, en particulier d'un tournevis.

10. Connecteur pour circuit imprimé selon l'une des revendications précédentes, **caractérisé en ce que** la tête de verrouillage (15) est dotée d'un chanfrein dans le sens de sa circonférence.

11. Connecteur pour circuit imprimé selon l'une des revendications précédentes, **caractérisé en ce que** la tête de verrouillage (15) présente une forme conique.

12. Connecteur pour circuit imprimé selon l'une des revendications précédentes, **caractérisé en ce que** la broche de verrouillage (12) forme un accouplement à baïonnette avec les orifices de traversée (5).
